# EUROPÄISCHE PATENTSCHRIFT

(11) **EP 1 142 448 B1**
(45) Veröffentlichungstag und Bekanntmachung des Hinweises auf die Patenterteilung: **17.07.2002**
(21) Anmeldenummer: 99958106.9
(22) Anmeldetag: 22.11.1999
(51) Int. Cl.: H04R 5/02, H04R 5/04, H04S 3/00, B60R 16/02

(54) **FAHRZEUG-AUDIOSYSTEM**
MOTOR VEHICLE AUDIO SYSTEM
SYSTEME AUDIO POUR UN VEHICULE

(30) Priorität: 19.12.1998 DE 19858836
(43) Veröffentlichungstag der Anmeldung: 10.10.2001
(73) Patentinhaber: Bayerische Motoren Werke Aktiengesellschaft, 80809 München (DE)
(72) Erfinder: BEER, Rainer, D-80937 München (DE); GROM, Alfred, D-85625 Glonn (DE)
(86) Internationale Anmeldenummer: EP9908989
(87) Internationale Veröffentlichungsnummer: WO0038476

(56) Entgegenhaltungen:
- EP-A- 0 027 043
- EP-A- 0 492 286
- US-A- 4 636 741
- US-A- 4 752 747
- US-A- 5 834 977

## Beschreibung

Die Erfindung bezieht sich auf Fahrzeug-Audiosystem mit den Merkmalen des Oberbegriffs von Patentanspruch 1.

Ein derartiges System ist aus der EP 0 027 043 B bekannt. Ein derartiges Audiosystem wird mit einer Betriebsspannung betrieben, die gleich der üblichen Bordnetzspannung von vorzugsweise 12 Volt ist. Bei Lautsprechern mit einem Widerstand von 8 Ω ergibt sich insbesondere bei leistungsstarken Verstärkern ein Klirrfaktor, der auch akustisch deutlich in Erscheinung tritt und den Hörgenuß beeinträchtigt. Will man andererseits zur Vermeidung des Klirrens mit einer höheren Betriebsspannung für die Verstärker arbeiten, so ergeben die zwangsläufig im Bordnetz auftretenden Störungen, die auch auf den Versorgungsleitungen der Verstärker auftreten, deutlich hörbare Knack- und Ploppgeräusche.

Der Erfindung liegt der Aufgabe zugrunde, ein Audiosystem der eingangs genannten Art zu schaffen, das einen ungetrübten Hörgenuß ermöglicht.

Die Erfindung löst diese Aufgabe mit den Merkmalen des Patentanspruchs 1.

Erfindungsgemäß ist eine Abtrennung der Audiosignale des Bassbereichs und eine separate Verstärkung hierfür vorgesehen. Die hohe Betriebsspannung wird allein zur Versorgung des separaten Verstärkers eingesetzt. Zusätzlich kann für den Mittel-/Hochtonbereich ebenfalls die Verwendung von zwei unabhängigen Verstärkern vorgesehen sein.

Der Verstärker des Bassbereichs erhält eine Versorgungsspannung von vorzugsweise 42 Volt, während der Mittel-/Hochtonbereich mit z.B. 12 Volt versorgt wird.

Auftretende elektrische Störungen wirken sich nicht im Bassbereich aus, da sie wesentlich höherfrequenter sind. Die Verwendung einer Versorgungsspannung von 42 V ergibt also eine hohe Leistungsausbeute im Tiefbassbereich bei gleichzeitig nicht wahrnehmbaren akustischen Störungen. Für den Mittel-/Hochtonbereich hingegen ist eine derart hohe Leistungsausbeute nicht erforderlich. Die Verwendung von Verstärkern mit 12 V ermöglicht eine ausreichende Leistungsausbeute. Die für den Mittel-Hochtonbereich erforderliche Leistung kann und wird deutlich geringer als für den Bassbereich gehalten werden.

Anhand der Zeichnung ist die Erfindung weiter erläutert.

Die einzige Figur zeigt in der Draufsicht den systematischen Aufbau eines erfindungsgemäßen Audiosystems. Ein Audiosignal-Empfänger (Radio) 1 ist über Lichtwellenleiter 2 bis 4 mit Verstärkern 5 und 6 verbunden. Mindestens einer der Lichtleiter 2 bis 4 ist Bestandteil eines (Ring-)Bussystems.

Am Beginn und Ende jedes der Lichtwellenleiter befindet sich ein elektrooptischer bzw. optoelektrischer Wandler, der die eingehenden elektrischen bzw. optischen Signale in entsprechende optische bzw. elektrische Signale transformiert.

Dem Verstärker 5 sind Subwoofer 7 und 8 zur Wiedergabe tiefer Audio-Frequenzen und dem Verstärker Mittel-/Hochtöner 9 und 10 zur Wiedergabe der entsprechend übrigen Audio-Frequenzen nachgeschaltet.

Erfindungsgemäß ist der Verstärker 5 mit einer Betriebsspannung von 42 V und der Verstärker 6 von 12 V versorgt.

Bedingt durch die galvanische Trennung von Radio 1 und Verstärkern 5 bzw. 6 werden vorzugsweise in aber auch außerhalb des Fahrzeugs auftretende elektrische Störungen nicht zu den Verstärken 5 und 6 weitergeleitet. Mit Hilfe des Verstärkers 5 ist eine hohe Leistungsausbeute möglich. Da damit nur tiefe Frequenzen verstärkt und über die Lautsprecher 7 und 8 wiedergegeben werden, treten dabei auftretende hochfrequente Störungen akustisch nicht in Erscheinung.

Die Mittel-/Hochtöner 9 und 10 werden mit einer geringeren Betriebsspannung von 12V versorgt. Die damit erzielbare Leistungsausbeute von z.B. 20W ist ausreichend auch in den Fällen, in denen die Subwoofer 7 und 8 mit einer hohen Leistung von beispielsweise 100 W beaufschlagt werden. Bedingt durch den geringeren Leistungsbedarf kann der Klirrfaktor dabei gering gehalten werden.

## Patentansprüche

1. Fahrzeug-Audiosystem mit einem Audiosignal-Empfänger, einem damit über einen Lichtwellenleiter verbundenen Verstärker und einem Lautsprecher, **dadurch gekennzeichnet, daß** für tiefe Audio-Frequenzen ein separater Verstärker vorgesehen ist, der mit einer wesentlich höheren Betriebsspannung versorgt ist, als der (die) Verstärker für die anderen Audio-Frequenzen.

2. Fahrzeug-Audiosystem nach Anspruch 1, **dadurch gekennzeichnet, daß** die Betriebsspannung des separaten Verstärkers mindestens gleich 42 Volt gegenüber 12 Volt für den Verstärker der übrigen Audio-Frequenzen ist.

## Claims

1. A motor vehicle audio system comprising an audio signal receiver, an amplifier connected thereto via an optical waveguide and a loudspeaker, **characterised in that** a separate amplifier is provided for low audio frequencies and supplied with a much higher operating voltage than the amplifier or amplifiers for the other audio frequencies.

2. A motor vehicle audio system according to claim 1, **characterised in that** the operating voltage of the separate amplifier is at least 42 V as against 12 V for the amplifiers for the other audio frequencies.

## Revendications

1. Système audio de véhicule automobile comportant un récepteur de signaux audio, un amplificateur relié à celui-ci par un guide de lumière et un haut-parleur,
**caractérisé en ce que**
pour les fréquences audio basses, il est prévu un amplificateur séparé alimenté avec une tension de fonctionnement beaucoup plus élevée que le ou les amplificateurs des autres fréquences audio.

2. Système audio de véhicule selon la revendication 1,
**caractérisé en ce que**
la tension de fonctionnement de l'amplificateur séparé est au moins égale à 42 Volt par rapport aux 12 Volts de l'amplificateur des autres fréquences audio.
